# EUROPÄISCHE PATENTSCHRIFT

(11) **EP 0 670 206 B1**
(45) Veröffentlichungstag und Bekanntmachung des Hinweises auf die Patenterteilung: **05.01.2000**
(21) Anmeldenummer: 95102716.8
(22) Anmeldetag: 25.02.1995
(51) Int. Cl.: B28B 3/08, B30B 11/02

(54) **Vorrichtung zur Herstellung von Formkörpern aus insbesondere Beton**
Device for moulding products, in particular from concrete
Dispositif pour la fabrication d'éléments moulés, en particulier en béton

(30) Priorität: 04.03.1994 DE 4407127
(43) Veröffentlichungstag der Anmeldung: 06.09.1995
(73) Patentinhaber: Rampf Formen GmbH, D-89604 Allmendingen (DE)
(72) Erfinder: Keller, Gottfried, D-89604 Allmendingen (DE)
(74) Vertreter: Patentanwälte Eisele, Otten, Roth & Dobler

(56) Entgegenhaltungen:
- DE-C- 139 820
- FR-A- 927 283
- FR-A- 2 074 867
- GB-A- 120 735
- GB-A- 210 689
- US-A- 3 764 244
- DATABASE WPI Week 7912, Derwent Publications Ltd., London, GB; AN 79-C5693B & NL-A-7 709 763 (A. J. VAN DER MEIJDEN) 7. März 1979

## Beschreibung

Die Erfindung betrifft eine Vorrichtung zur Herstellung von Formkörpern aus insbesondere Beton, deren Oberseite Teilflächen unterschiedlicher Höhenlage aufweist, mit einer in einen Formkasten eingepaßten Stempelanordnung aus mehreren Stempeln, die relativ zueinander in Höhenrichtung beweglich angeordnet sind.

Eine Vorrichtung dieser Art ist aus der europäischen Patentanmeldung EP-A-0 118 872 bekannt. Dabei geht es um die Herstellung eines Formkörpers, der eine dem Rand entlang verlaufende tieferliegende Ringfläche aufweist. Die Stempelanordnung besteht deshalb aus zwei Teilstempeln, wobei der eine am anderen geführt ist und ein Anschlag, welcher die Bewegung des einen Teilstempels nach unten begrenzt, am anderen Teilstempel angeordnet ist. Auch bei einer bekannten zweiteiligen Stempelanordnung nach dem deutschen Gebrauchsmuster DE-U-87 14 786 oder der niederländischen Auslegeschrift NL-A-77 09 763 ist der eine Teilstempel am anderen geführt und in seinem Bewegungsspielraum durch Anschläge begrenzt.

Diese Stempelbauweise eignet sich jedoch nicht für Formkörper mit einer Vielzahl nebeneinanderliegender, unterschiedlich tiefer Einprägungen. Vielmehr sind die bekannten Konstruktionen eng auf den jeweils herzustellenden Formkörper abgestimmt, was zu einer unwirtschaftlichen Fertigung der Formvorrichtung führt und bei einer Änderung des herzustellenden Formkörpers immer wieder einen konstruktiven Neuanfang erfordert.

Andererseits sind zum Beispiel aus der FR-A-2 074 867 oder FR-A-927 283 zur Herstellung von Formkörpern aus Sintermetallpulver, keramischen Pulverwerkstoffen und dergleichen Formvorrichtungen bekannt, die mindestens drei ineinander geführte Stempel- oder Formteile aufweisen. Diese werden individuell nach Zeitprogrammen und mit außerordentlich hohen Kräften bewegt, wozu mechanische oder pneumatisch/hydraulische oder mehrere miteinander kombinierte Antriebsmittel getrennt an jedem Stempel angreifen. Um dies möglich zu machen, ist an jedem der meist teleskopartig ineinander geführten Stempel eine radiale Platte befestigt. Und an diesen Platten greifen die jeweiligen Antriebselemente über mindestens zwei parallele Stangen an, welche die übrigen Platten lose durchsetzen. Auf diesem Gebiet der Sintertechnik bilden die Form im engeren Sinne und die Formmaschine praktisch immer eine auf den herzustellenden Formkörper abgestimmte konstruktive Einheit.

Der Erfindung liegt die Aufgabe zugrunde, eine auf den üblichen Formmaschinen für Betonsteine verwendbare Formvorrichtung mit einer Stempelanordnung vorzuschlagen, die eine leichte Anpassung an Formkörper mit beliebiger Flächenaufteilung und Höhenstufung der Flächenbereiche erlaubt und rationell herstellbar ist.

Diese Aufgabe wird ausgehend von einer Vorrichtung der einleitend genannten Art erfindungsgemäß durch die kennzeichnenden Merkmale des Anspruchs 1 gelöst. Danach kann die Stempelanordnung drei oder mehr Stempelgruppen aufweisen, je nach der Zahl der unterschiedlich tiefen Flächenbereiche des Formkörpers. Jede der Stempelgruppen ist an einer eigenen Kopfplatte befestigt, wobei diese Kopfplatten am besten gleich groß und parallel zueinander angeordnet sind.

Jeder Stempel besteht aus einem Druckstück und einem oder mehreren querschnittlich vorzugsweise runden Druckstangen, welche an der zugehörigen Kopfplatte befestigt sind. Die Druckstangen haben zweckmäßigerweise an beiden Enden Gewindeschäfte kleinen Durchmessers, mit denen sie einerseits in das Druckstück eingeschraubt werden und andererseits durch die Kopfplatte gesteckt und mit einer Mutter befestigt werden. Die Druckstangen sind, abgesehen von der unterschiedlichen Länge, alle gleich. Sie werden am Druckstück in dessen Flächenschwerpunkt befestigt. Bei größeren Druckstücken können mehrere Druckstangen verwendet werden. Zur Ausrichtung der Druckstücke genügt es, deren Befestigungsbohrungen an der jeweils richtigen Stelle der Kopfplatte anzubringen, was insbesondere mit computerunterstützen Bearbeitungsmaschinen sehr rationell und mit hoher Genauigkeit durchgeführt werden kann.

Die Druckstangen der jeweils höher angeordneten Kopfplatte durchsetzen die darunterliegenden Kopfplatten, z.B. bei drei Stempelgruppen durchsetzen die an der obersten Kopfplatte befestigten Druckstangen die beiden anderen Kopfplatten und die Druckstangen der mittleren Platte durchsetzen die unterste Platte. Die Druckstangen sollen jedoch nicht zur Führung der tiefer liegenden Kopfplatten in vertikaler Richtung herangezogen werden. Hierzu sind an den unteren Kopfplatten Führungsstangen angebracht, welche die zugeordnete und wenigstens die darüber angeordnete Kopfplatte durchsetzen und Anschläge aufweisen, welche die Abstände der Kopfplatten begrenzen. Diese Anschläge sind zweckmäßigerweise als Köpfe oder als Querstücke ausgebildet, die an den unteren Stirnflächen der Führungsstangen angeschraubt sind. Außerdem sind die Druckstücke bezogen auf die Bewegung der Nachbardruckstücke so hoch bemessen, daß sie in jeder Stellung mit ihren Seitenflächen sich berühren und gegenseitig führen können.

Die Anordnung wird vorzugsweise so getroffen, daß die Stempel, die an der obersten Kopfplatte befestigt sind und die Vorschub- und Rüttelkräfte vom Stempelbär unmittelbar mitbekommen, am tiefsten in den Formwerkstoff eindringen. Die nach unten sich anschließenden Kopfplatten tragen dann jeweils Stempel geringerer Länge, die von Platte zu Platte weniger weit eindringen. Damit aber auch diese an den unteren Kopfplatten befestigten Stempel beim Formvorgang ihre Endstellung erreichen und auch ausreichend gerüttelt werden, sind auf den unteren Kopfplatten Distanzleisten befestigt, welche sich in der Endstellung des Formvorgangs an die jeweils darüberliegende Kopfplatte anlegen und die Kräfte dadurch bestmöglich übertragen. Vorzugsweise werden mehrere sich kreuzende Distanzleisten vorgesehen, die so angeordnet sind, daß sich die Kräfte gleichmäßig auf die darunterliegenden Platten und die an diesen angeordneten Stempel übertragen.

Die Reinigung der Druckstücke, möglichst nach jedem Formvorgang ist von großer Bedeutung für die Qualität der Formkörper. Die Reinigung ist aber schwierig durchzuführen, wenn die Stirnflächen der Druckstücke nicht in der geeigneten Höhe liegen. Aus diesem Grunde werden die Anschläge an den Führungsstangen zweckmäßigerweise so eingestellt, daß in der Entformungsstellung, wenn die unteren Kopfplatten auf diesen Anschlägen aufliegen, die unteren Stirnflächen sämtlicher Stempel etwa in einer horizontalen Ebene liegen. Läßt man dann nämlich eine Bürstenwalze unter den Stempeln durchfahren, so können die Borsten alle anhängenden Formwerkstoffreste sauber entfernen.

Beim Arbeiten mit der beschriebenen Formvorrichtung können sich Schwierigkeiten dann ergeben, wenn, bedingt durch die Gestaltung des Formkörpers, die Druckstücke einer Stempelgruppe im Vergleich zu den übrigen besonders tief in den Formwerkstoff eindringen müssen. Das Eindringen wird erschwert, weil der benachbarte Formwerkstoff nicht ungehindert hochsteigen kann, sondern durch die übrigen Druckstücke zurückgehalten und bereits vorverdichtet wird. Eine Möglichkeit, dieser Schwierigkeit zu begegnen, besteht darin, daß wenigstens die untere Kopfplatte gegenüber dem Maschinengestell mit Hilfe von Federanordnungen abgestützt ist, so daß diese Kopfplatte beim Formvorgang erst nach dem Auflegen und unter der Auflagekraft der übrigen Kopfplatten in ihre untere Endstellung gelangt. Die Federanordnungen sollten wenigstens so kräftig sein, daß sie das Gewicht der Kopfplatte und deren Stempel tragen können.

Man erreicht dadurch, daß die mit der untersten Kopfplatte verbundenen Druckstücke sich erst in einem fortgeschrittenen Stadium des Formvorganges auf den Formwerkstoff legen, zu einem Zeitpunkt also, zu dem die tiefer eindringenden Druckstücke schon nahezu in ihre Endstellung gelangt sind. Wenn dann, beispielsweise bei insgesamt drei Druckplatten, die oberste Druckplatte sich auf die mittlere und diese wiederum auf die unterste aufgelegt hat, werden die Federanordnungen komprimiert, bis schließlich alle Druckplatten aufeinander liegen und sämtliche Stempel ihre Endstellungen erreicht haben. Beim Entformen schließlich bleiben die Stempel der unteren Kopfplatten zunächst zurück, wenn sich die oberste Kopfplatte anhebt. Durch das Gewicht der zweiten Kopfplatte und ihrer Stempel bleiben die Federanordnungen zunächst noch zusammengedrückt. Wird dann über die entsprechenden Anschläge die zweite Kopfplatte angehoben, so folgt die Dritte unter der Wirkung der Federanordnungen sofort nach.

Auch diese zuletzt erwähnte gemeinsame Bewegung der letzten Stempelgruppen beim Entformen kann noch zu Unzuträglichkeiten führen. Ziel sollte deshalb sein, daß beim Formvorgang sämtliche Stempel von Anfang an die Relativstellung zueinander einnehmen, die sie auch am Ende des Formvorgangs bedingt durch die gewünschte Gestalt des Formlings einnehmen müssen.

Dies wird nach einem weiteren Vorschlag dadurch erreicht, daß die Kopfplatten von Führungsstangen durchsetzt werden, die am unteren Ende einen Anschlag aufweisen und oben an einer Tragplatte befestigt sind und daß mit Druckluft betätigbare Balgen vorgesehen sind, um die Tragplatte bezüglich der obersten Kopfplatte anzuheben, so daß alle Kopfplatten bis zur gegenseitigen Anlage zusammengezogen werden können. Diese Relativposition auch der Druckstücke wird durch eine entsprechende Druckluft-Steueranordnung zu Beginn der Absenkbewegung herbeigeführt. Bei Erreichen der Endposition werden dann die Balgen schnell entlüftet, so daß dann die einzelnen Stempelgruppen der Reihe nach vom Formling abgehoben werden.

Es wurde schon erwähnt, daß die nach dem Entformungshub mit ihren unteren Enden etwa in einer Ebene hängenden Druckstücke mittels einer Bürstenwalze gereinigt werden können. Hierbei erweist es sich gelegentlich als besonderer Vorteil der Druckluftsteuerung, daß der Reinigungsvorgang gewünschtenfalls auch in einer Zwischenstellung vorgenommen werden kann, bei dem beispielsweise die höheren und stärker verschmutzten Druckstücke ein wenig nach unten vorstehen. Dies kann z.B. durch eine langsame Füllung der Balgen über ein Drosselventil erreicht werden.

Die Erfindung wird nachfolgend anhand der Zeichnung an bevorzugten Ausführungsbeispielen beschrieben, wobei jeweils eine Formvorrichtung zur Herstellung von sogenannten Schallschutzplatten betrachtet wird, wie sie z.B. bei Schallschutzwänden für Schnellverkehrsstraßen verwendet werden. Im einzelnen zeigt
- Fig. 1: einen vertikalen Teilschnitt einer ersten Formvorrichtung im Endstadium des Formvorgangs.
- Fig. 2: eine Ansicht der kompletten Stempelanordnung gemäß Fig. 1 in kleinerem Maßstab,
- Fig. 3: eine Teildraufsicht einer der Kopfplatten, wie sie bei solchen Stempelanordnungen verwendet wird,
- Fig. 4: eine Seitenansicht einer teilweise aufgeschnittenen Federanordnung für die unterste Kopfplatte bei einer anderen Formvorrichtung,
- Fig. 5: die Anordnung nach Fig. 4 in der Stirnansicht,
- Fig. 6: eine Teilansicht einer dritten Formvorrichtung mit einem mit Druckluft beaufschlagbaren Balgen zum Zusammenziehen der drei Kopfplatten und
- Fig. 7: die Teilanordnung nach Fig. 6 in der Draufsicht.

Aus Gründen der Übersichtlichkeit sind in den Figuren 1 und 2 alle vorkommenden Stempelformen in eine Ebene gerückt, so daß das Bohrungsmuster nach Fig. 3 damit nicht übereinstimmt.

Fig. 1 zeigt einen Ausschnitt einer oberen Kopfplatte 1, an welcher ein tief eindringendes großes Druckstück 2 mittels einer Druckstange 3 befestigt ist. Die obere Partie des Druckstücks 2 ist etwa würfelförmig und daran schließt sich nach unten eine vierflächige Keilform an, wobei die untere Stirnfläche leicht abgerundete Kanten hat. Die Druckstange 3 hat wie die übrigen einen runden Querschnitt und an beiden Enden einen angeformten Gewindeschaft. Der untere etwas kürzere Gewindeschaft 4 ist in ein Sackloch des Druckstücks 2 eingeschraubt und mittels eines Klebers gesichert. Um dabei die Druckstange halten zu können, sind an zwei gegenüberliegenden Seiten Flächen 5 angefräst. Der obere Gewindeschaft 6 ist durch eine Bohrung der Kopfplatte 1 gesteckt und mittels einer Mutter befestigt, wobei eine genaue Winkelausrichtung möglich ist.

Die Kopfplatte 1 nach Fig. 1 trägt ferner zwei nach unten abstehende Führungsstangen 7 und 8 unterschiedlicher Länge. Sie sind bis zu ihren flachen Köpfen in Paßbohrungen der Kopfplatte 1 eingesetzt und auf ihre unteren Stirnflächen sind Anschlagscheiben 9 und 10 aufgeschraubt. Die Führungsstangen 7 und 8 dienen zur Führung einer mittleren und unteren Kopfplatte 11 bzw. 12. Deren Bohrungen haben bezüglich der Führungsstangen ein Spiel von etwa 1 mm. Während in Fig. 1 je nur eine Führungsstange gezeigt ist, sind tatsächlich jeweils so viele Führungsstangen an geeigneten Stellen vorgesehen, wie für diesen Zweck praktisch erforderlich sind.

Die mittlere Kopfplatte 11 trägt ein im Umriß quadratisches Druckstück 13 mit glatter Unterseite. Es ist in der vorbeschriebenen Weise mittels einer etwas kürzeren Druckstange 14 an der Kopfplatte 11 befestigt. Ferner sitzt an dieser Druckplatte 11 ein Druckrahmen 15, welcher den umlaufenden Randstreifen der Oberfläche der zu fertigenden Schallschutzplatte 16 formt. Der Druckrahmen 15 besteht aus einzelnen geraden Teilen, die durch aufgeschraubte Verbindungsleisten 17 miteinander verbunden sind. Der Druckrahmen hat an der Unterseite eine umlaufende Dreieckrippe 15a, welche die Randfase der Schallschutzplatte 16 formt. Die Aufhängung des Druckrahmens 15 an der Kopfplatte 11 erfolgt über mehrere Druckstangen 18 kleineren Durchmessers als die üblichen, weshalb am oberen Ende jeder Druckstange ein Bund 18a angeformt ist, damit das gleiche Gewinde wie bei den übrigen Druckstangen verwendet werden kann. Schließlich ist an der untere Kopfplatte 12 über eine Druckstange 20 ein Druckstück 19 befestigt, das den gleichen Umriß wie das Druckstück 13 aufweist, jedoch an seiner Unterseite eine über alle vier Ränder umlaufende Dreieckrippe 19a aufweist, welche am Formkörper eine Fase anformt. Das Druckstück 19 dringt am wenigstens weit in die Formmasse ein und bildet so die am weitesten nach oben vorstehenden Partien der geformten Schalltschutzplatte 16, deren Kanten somit geschützt sind.

Es sei ausdrücklich darauf hingewiesen, daß die Durchtrittsöffnungen in den Kopfplatten 11 und 12 für die Druckstangen 3, 14, 20 ringsum ein Spiel von 2,5 mm gewähren. Die Kopfplatten 11 und 12 führen somit die Stempel nicht. Vielmehr sind die Druckstücke 2, 13, 15 und 19 durch unmittelbare Anlage aneinander bei ihrer Vertikalbewegung geführt.

In Fig. 1 ist auch eine Seitenwand des Formkastens 21 angedeutet sowie ein Rütteltisch 22.

Die dargestellte Relativstellung der Stempel zueinander ergibt sich durch Distanzleisten 23 und 24, die jeweils auf den Kopfplatten 11 und 12 angebracht sind. In Fig. 3 ist z.B. die Anordnung dieser Leisten 23 in der Draufsicht dargestellt. Um die nach unten drückenden Kräfte möglichst gleichmäßig auf die Kopfplatten zu verteilen, sind eine mittlere Längsleiste 23a, zwei parallele Längsleisten 23b zu beiden Seiten und zwei Querleisten 23c vorgesehen. Diese haben alle die gleiche Höhe. In der in Fig. 1 gezeigten Stellung liegt die Distanzleiste 23 an der Kopfplatte 1 und die Distanzleiste 24 an der Kopfplatte 11 an.

Wird die in Fig. 1 gezeigte Stempelanordnung zum Entformen hochgezogen, dann bewegen sich zunächst nur die an der oberen Kopfplatte 1 befestigten Druckstücke 2. Wenn diese Bewegung schließlich so weit fortgeschritten ist, daß die Anschlagscheibe 9 der Führungsstange 7 an der Kopfplatte 11 zur Anlage kommt, wird auch diese mitgenommen und damit der Druckrahmen 15 und die verschiedenen Druckstücke 13 mitgenommen. Hierbei ist zu berücksichtigen, daß die Öffnung in der unteren Kopfplatte 12, welche gemäß Fig. 1 von der Führungsstange 7 durchsetzt ist, einen so großen Durchmesser hat, daß auch die Anschlagscheibe 9 mit großem Spiel durchgeht. Nach einem weiteren Bewegungsabschnitt nehmen schließlich die Anschlagscheiben 10 die Kopfplatte 12 mit, so daß nunmehr auch das Druckstück 19 vom Formkörper abgehoben wird und damit alle Druckstücke und der Druckrahmen 15 angehoben sind.

Diese Stellung zeigt die Fig. 2. Wesentlich ist hier, daß die unteren Stirnflächen der Druckstücke sich im wesentlichen alle in einer horizontalen Ebene befinden und so beispielsweise mittels einer Bürstenwalze, die am Füllwagen der Formmaschine angebracht ist, einwandfrei gereinigt werden können.

Die Figuren 2 und 3 lassen erkennen, daß mit der in diesem Beispiel gegebenen Stempelanordnung bei einem Hub vier Schallschutzplatten geformt werden. Es sind vier Druckrahmen 15 vorgesehen. Der Formkasten ist entsprechend mit zwei kreuzförmig angeordneten Mittelwänden gestaltet.

Die Fig. 2 läßt schließlich erkennen, daß die Kopfplatte 1 durch eine aufwendige Rippenkonstruktion sorgfältig versteift ist. Diese auch Auflast genannte Konstruktion besteht aus einer Auflastplatte 25, in welche zwei Königszapfen 26 eingesetzt sind. Diese nach oben stehenden Zapfen mit ausgefrästen Querschlitzen werden von einer Schnellspannvorrichtung aufgenommen, welche die Auflastplatte 25 in engen Kontakt an die Bärplatte der Formmaschine heranzieht. Kreuzförmig verlaufende Versteifungsrippen 27 und 28, die zur Gewichtseinsparung teilweise mit Fensteraussparungen 29 versehen sind, verbinden die Auflastplatte 25 mit der Kopfplatte 1.

Die Figuren 4 und 5 zeigen eine Feder- und Anschlaganordnung einer weiteren Formvorrichtung, von der nur in Fig. 5 die untere Kopfplatte 12' von ebenfalls drei Kopfplatten dargestellt ist. Sie ist mit dieser Anordnung gegenüber einem Rahmenprofil 30 des betreffenden Maschinenrahmens abgestützt. An der Kopfplatte 12' ist eine abgewinkelte Konsole 31 angeschweißt, welche über das Rahmenprofil 30 kragt. Auf dem Rahmenprofil 30 ist an dieser Stelle ein Schwingmetall 32 befestigt. Ein Federgehäuse 33 ist unter die Konsole 31 geschraubt. Es hat eine mittlere höhere Partie und ist an beiden Seiten (Fig. 4) durch untere Ausschnitte 34 in der Höhe reduziert. Die mittlere Partie hat drei vertikale Bohrungen, in denen drei Stößel 35 längsverschiebbar gelagert sind. Sie werden durch je eine Schraubenfeder 36 nach unten gedrückt, wobei sich diese Schraubenfedern oben an der Konsole 31 und unten an einem mittleren Bund der Stößel 35 abstützen. Damit die Stößel 35 nicht herausgedrückt werden, haben die Bohrungen unten je eine Schulter, an welcher der Bund des jeweiligen Stößels anschlägt. In die Endpartien des Federgehäuses 33 ist je eine mittels einer Kontermutter einstellbare Anschlagschraube 37 eingesetzt.

In der entlasteten Stellung gemäß Fig. 5 sind die Stößel 35 aus dem Gehäuse 33 herausgedrückt, so daß die Kopfplatte 12' eine höhere Stellung einnimmt als in Fig. 4 und die Anschlagschrauben 37 unten frei sind. Wenn jedoch im Verlauf des Formvorganges die obere Kopfplatte über die mittlere Kopfplatte auf die untere Kopfplatte 12' drückt, dann gibt die Federanordnung nach, die Stößel wandern in das Federgehäuse 33 hinein und schließlich kommen auch die Anschlagschrauben 37 auf dem Schwingmetall 32 zur Auflage. Dies ist dann die in Fig. 4 gezeigte Endstellung der Kopfplatte 12' nach dem Formvorgang.

Von der Formvorrichtung nach den Figuren 6 und 7 sind in Fig. 6 alle drei Kopfplatten 1, 11 und 12 dargestellt. Zwei von der oberen Kopfplatte 1 nach unten führende Druckstangen 3 für die großen Druckstücke 2 sind angedeutet. Die mittlere Kopfplatte 11 hängt in dieser Entformungsstellung mittels der Führungsstangen 7 an der Kopfplatte 1. Im Gegensatz zu dem Beispiel nach Fig. 1 ist jedoch eine Führungsstange 8, welche den maximalen Abstand zwischen der Kopfplatte 1 und der Kopfplatte 12 bestimmt, nicht vorgesehen. Statt dessen ist jedoch eine längere Zugstange 38 vorgesehen, welche auch die Kopfplatte 1 durchsetzt und oben an einer Tragplatte 39 befestigt ist. Diese gemäß Fig. 7 schienenartig langgestreckte Tragplatte 39 ist an dem gezeigten Ende und an dem nicht gezeigten anderen Ende über einen Balgen 40 auf einer Platte 41 abgestützt, die auf der Kopfplatte 1 aufgeschraubt ist. Zur Abstützung in definierter Höhe bei entspanntem Balgen 40 ist ein hochstehendes Flachprofil 42 auf die Kopfplatte 1 geschweißt.

Der Balgen 40 kann über eine Zuleitung 43 mit Druckluft beaufschlagt werden. Er dehnt sich dabei so weit aus, daß die Tragplatte 39 bis in die strichpunktiert angedeutete obere Stellung angehoben wird. Dabei zieht dann die Zugstange 38 die untere Kopfplatte 12 bis zum Anschlag ihrer Distanzleiste 24 an der mittleren Kopfplatte 11 und sodann beide Kopfplatten bis zum Anschlag der oberen Distanzleiste 23 an der Kopfplatte 1 hoch. Damit haben die Stempel die in Fig. 1 gezeigte Relativstellung, die in diesem Fall schon bei Beginn des abwärtsgehenden Hubes erzwungen und bis zum Ende des Formvorganges beibehalten wird. Die Druckstücke 2 können dadurch leichter in den Formwerkstoff eindringen bzw. der verdrängte Formwerkstoff kann besser ausweichen. Mit Erreichen der Endstellung werden die Balgen 40 schnell entlüftet, so daß der Entformungsvorgang genau wie bei der Formvorrichtung gemäß Fig. 1 abläuft, d.h. die jeweiligen Stempelgruppen der Kopfplatten 1, 11 und 12 werden der Reihe nach hochgezogen. Vorteilhafterweise kann die Beaufschlagung der Balgen 40 zum Zwecke der Einstellung und Optimierung während des Fertigungsvorgangs verändert werden.
- 1: Kopfplatte
- 2: Druckstück
- 3: Druckstange
- 4: Gewindeschaft
- 5: Fläche
- 6: Gewindeschaft
- 7: Führungsstange
- 8: Führungsstange
- 9: Anschlagscheibe
- 10: Anschlagscheibe
- 11: Mittlere Kopfplatte
- 12: Untere Kopfplatte
- 12': Untere Kopfplatte
- 13: Druckstück
- 14: Druckstange
- 15: Druckrahmen
- 15a: Dreieckrippe
- 16: Schallschutzplatte
- 17: Verbindungsleiste
- 18: Druckstange
- 18a: Bund
- 19: Druckstück
- 19a: Dreieckrippe
- 20: Druckstange
- 21: Formwand
- 22: Rütteltisch
- 23: Distanzleiste
- 23a: Längsleiste
- 23b: Längsleiste
- 23c: Querleiste
- 24: Distanzleiste
- 25: Auflastplatte
- 26: Königszapfen
- 27: Versteifungsrippe
- 28: Versteifungsrippe
- 29: Fensteraussparung
- 30: Rahmenprofil
- 31: Konsole
- 32: Schwingmetall
- 33: Federgehäuse
- 34: Ausschnitt
- 35: Stößel
- 36: Schraubenfeder
- 37: Anschlagschraube
- 38: Zugstange
- 39: Tragplatte
- 40: Balgen
- 41: Platte
- 42: Flachprofil
- 43: Druckluft-Zuleitung

## Patentansprüche

1. Vorrichtung zur Herstellung von Formkörpern (16) aus insbesondere Beton, deren Oberseite Teilflächen unterschiedlicher Höhenlage aufweist, mit einem Formkasten (21) und mit einer in den Formkasten eingepaßten Stempelanordnung aus mehreren Stempeln, die relativ zueinander in Höhenrichtung beweglich angeordnet sind, dadurch gekennzeichnet, daß mindestens drei Gruppen von Stempeln unterschiedlicher Eindruckhöhe vorgesehen sind, die jeweils aus einem Druckstück (2, 13, 19) und einer Druckstange (3, 14, 20) bestehen, daß jeweils die Druckstangen der Stempel einer Gruppe an einer Kopfplatte (1, 11, 12) befestigt sind, wobei die Druckstangen an den jeweils höher angeordneten Kopfplatten die darunter liegenden Kopfplatten durchsetzen, daß an jeder der unteren Kopfplatten (11, 12) Führungsstangen (7, 8) angeordnet sind, welche die zugeordnete und wenigstens die darüber angeordnete Kopfplatte durchsetzen und die Abstände der Kopfplatten begrenzende Anschläge (9, 10) aufweisen, und daß die Druckstücke (2, 13, 19) bezogen auf den Hub der benachbarten Druckstücke so hoch sind, daß sie in jeder Stellung mit ihren Seitenflächen sich berühren und gegenseitig führen.

2. Vorrichtung nach Anspruch 1, dadurch gekennzeichnet, daß die Anschläge (9, 10) Köpfe oder auf die Stirnflächen der Führungsstangen (7, 8) aufgeschraubte Querstücke sind.

3. Vorrichtung nach Anspruch 1, dadurch gekennzeichnet, daß auf den unteren Kopfplatten (11, 12) Distanzleisten (23, 24) befestigt sind, welche die Druck- und Rüttelkräfte von der obersten Kopfplatte (1) auf die unteren Kopfplatten (11, 12) übertragen.

4. Vorrichtung nach Anspruch 1, dadurch gekennzeichnet, daß die unteren Stirnflächen sämtlicher Stempel bei frei hängender Stempelanordnung sich etwa in einer horizontalen Ebene befinden.

5. Vorrichtung nach Anspruch 1, dadurch gekennzeichnet, daß wenigstens die unterste Kopfplatte (12') gegenüber dem Maschinengestell (30) mit Hilfe von Federanordnungen (35, 36) abgestützt ist, welche wenigstens das Gewicht der Kopfplatte (12') und deren Stempel tragen, so daß diese Kopfplatte (12') beim Formvorgang erst nach dem Auflegen und unter der Auflagekraft der übrigen Kopfplatten in ihre untere Endstellung gelangt.

6. Vorrichtung nach Anspruch 1, dadurch gekennzeichnet, daß die Kopfplatten (1, 11, 12) von Zugstangen (38) durchsetzt werden, die am unteren Ende einen Anschlag aufweisen und oben an einer Tragplatte (39) befestigt sind und daß mit Druckluft betätigbare Balgen (40) vorgesehen sind, um die Tragplatte (39) bezüglich der obersten Kopfplatte (1) anzuheben, so daß alle Kopfplatten (1, 11, 12) bis zur gegenseitigen Anlage zusammengezogen werden können.

7. Vorrichtung nach Anspruch 6, dadurch gekennzeichnet, daß eine Druckluft-Steueranordnung vorgesehen ist, welche die Balgen (40) zum Formungsvorgang unter Druck setzt und zum Entformungsvorgang schnell entlüftet.

8. Vorrichtung nach Anspruch 7, dadurch gekennzeichnet, daß die Druckluft-Steueranordnung die Balgen (40) bereits während der Reinigung der Stempel mittels an einem Füllwagen angeordneter Bürsten wieder langsam belüftet.

## Claims

1. Device for moulding products (16) in particular from concrete, whereof the upper side has partial surfaces having a different position in the vertical sense, with a mould box (21) and with a die arrangement fitted in the mould box and consisting of several dies, which are arranged to move relative to each other in the vertical direction, characterised in that at least three groups of dies of different indentation height are provided, which consist respectively of a pressure member (2, 13, 19) and a pressure rod (3, 14, 20), that in each case the pressure rods of the dies of one group are attached to a head plate (1, 11, 12), the pressure rods on the head plates arranged respectively higher penetrating the head plates located therebelow, that located on each of the lower head plates (11, 12) are guide rods (7, 8) which penetrate the associated head plate and at least the head plate located thereabove and comprise stops (9, 10) defining the distances between the head plates, and that the pressure members (2, 13, 19) are arranged so high with respect to the stroke of the adjacent pressure members that in each position they are in contact by their side faces and guide each other mutually.

2. Device according to Claim 1, characterised in that the stops (9, 10) are heads or transverse members screwed to the end faces of the guide rods (7, 8).

3. Device according to Claim 1, characterised in that fastened to the lower head plates (11, 12) are spacer bars (23, 24), which transmit the compressive and vibrating forces from the uppermost head plate (1) to the lower head plates (11, 12).

4. Device according to Claim 1, characterised in that the lower end faces of all the dies are located approximately in a horizontal plane with a freely suspended die arrangement.

5. Device according to Claim 1, characterised in that at least the lowermost head plate (12') is supported with respect to the machine frame (30) by means of spring arrangements (35, 36), which carry at least the weight of the head plate (12') and its dies, so that this head plate (12'), at the time of the moulding operation, arrives in its lower end position only after application and under the bearing force of the remaining head plates.

6. Device according to Claim 1, characterised in that the head plates (1, 11, 12) are penetrated by tie-rods (38), which at the lower end comprise a stop and at the upper end are fastened to a support plate (39) and that bellows (40) able to be actuated by compressed air are provided in order to lift the support plate (39) with respect to the uppermost head plate (1), so that all the head plates (1, 11, 12) can be drawn together until they come into mutual abutment.

7. Device according to Claim 6, characterised in that a compressed air control arrangement is provided, which places the bellows (40) under pressure for the moulding operation and rapidly ventilates them for the mould-opening operation.

8. Device according to Claim 7, characterised in that the compressed air control arrangement once again slowly supplies air to the bellows (40) during cleaning of the dies by means of brushes located on a filling carriage.

## Revendications

1. Dispositif pour fabriquer des éléments moulés (16) en particulier en béton, dont la face supérieure présente des surfaces partielles ayant différentes hauteurs, comportant un châssis de moule (21) et un agencement de plusieurs poinçons adapté dans le châssis de moule, lesquels sont agencés de façon mobile en hauteur les uns par rapport aux autres,
caractérisé en ce qu'au moins trois groupes de poinçons ayant différentes hauteurs d'empreinte sont prévus, qui sont constitués, à chaque fois, d'une pièce de pression (2,13,19) et d'une tige de pression (3,14,20), en ce que, à chaque fois, les tiges de pression des poinçons d'un groupe sont fixées à une plaque de tête (1,11,12), les tiges de pression sur les plaques de tête agencées à chaque fois plus haut traversant les plaques de tête sous-jacentes, en ce que, sur chacune des plaques de tête inférieures (11,12), sont agencées des tiges de guidage (7,8) lesquelles traversent la plaque de tête associée et au moins la plaque de tête sus-jacente et présentent des butées (9,10) limitant les écartements des plaques de tête, et en ce que les pièces de pression (2,13,19), relativement à la course des pièces de pression voisines, sont à une hauteur telle que, dans chaque position, elles sont en contact par leurs surfaces latérales et se guident mutuellement.

2. Dispositif selon la revendication 1,
caractérisé en ce que les butées (9,10) sont des têtes ou des pièces transversales vissées sur les surfaces frontales des tiges de guidage (7,8).

3. Dispositif selon la revendication 1,
caractérisé en ce que, sur les plaques de tête inférieures (11,12), sont fixées des entretoises (23,24) qui transmettent les forces de pression et de vibration de la plaque de tête la plus supérieure (1) aux plaques de tête inférieures (11,12).

4. Dispositif selon la revendication 1,
caractérisé en ce que les surfaces frontales inférieures de tous les poinçons se trouvent sensiblement dans un plan horizontal dans le cas d'un agencement librement suspendu des poinçons.

5. Dispositif selon la revendication 1,
caractérisé en ce qu'au moins la plaque de tête la plus inférieure (12') est appuyée par rapport au bâti de machine (30) à l'aide de moyens élastiques (35,36), qui supportent au moins le poids de la plaque de tête (12') et de ses poinçons, de sorte que cette plaque de tête (12'), lors du processus de moulage, ne parvient dans sa position d'extrémité inférieure qu'après l'appui et sous la force de charge des plaques de tête restantes.

6. Dispositif selon la revendication 1,
caractérisé en ce que les plaques de tête (1,11,12) sont traversées par des tirants (38) qui présentent, à l'extrémité inférieure, une butée et, en haut, sont fixés à une plaque de support (39), et en ce que des soufflets (40) pouvant être actionnés par de l'air comprimé sont prévus pour soulever la plaque de support (39) relativement à la plaque de tête la plus supérieure (1), de sorte que toutes les plaques de tête (1,11,12) peuvent être serrées jusqu'à l'appui mutuel.

7. Dispositif selon la revendication 6,
caractérisé en ce qu'une commande d'air comprimé est prévue, laquelle met sous pression les soufflets (40) pour le processus de moulage et les purge rapidement pour le processus de démoulage.

8. Dispositif selon la revendication 7,
caractérisé en ce que la commande d'air comprimé remplit à nouveau lentement d'air les soufflets (40) déjà pendant le nettoyage des poinçons au moyen de brosses agencées sur un chariot de chargement.
